# EUROPÄISCHE PATENTSCHRIFT

(11) **EP 1 844 691 B1**
(45) Veröffentlichungstag und Bekanntmachung des Hinweises auf die Patenterteilung: **01.04.2009**
(21) Anmeldenummer: 07000424.7
(22) Anmeldetag: 10.01.2007
(51) Int. Cl.: A47L 9/14

(54) **Vorrichtung zum lösbaren Befestigen eines Staubfilterbeutels in einem staubsaugenden Gerät**
Device for detachable fastening of a dust filter bag in a vacuum cleaner
Dispositif destiné à la fixation amovible d'un sac de filtrage de poussière dans un appareil d'aspiration de poussière

(30) Priorität: 12.04.2006 DE 202006006268 U
(43) Veröffentlichungstag der Anmeldung: 17.10.2007
(73) Patentinhaber: BRANOFILTER GMBH, D-90599 Dietenhofen (DE)
(72) Erfinder: Schmierer, Uwe, 91622 Rügland (DE); Eigenwillig, Günther, 90451 Nürnberg (DE); Krehan, Herbert, 90763 Fürth (DE); Rammig, Jürgen, 91564 Neuendettelsau (DE)
(74) Vertreter: Vogler, Bernd

(56) Entgegenhaltungen:
- WO-A-92/13479
- DE-A1- 2 649 239
- DE-U1- 29 880 127
- DE-U1-5202004 020 77
- US-A1- 3 683 599
- US-A1- 2004 045 119

## Beschreibung

Die Erfindung betrifft eine Vorrichtung zum lösbaren Befestigen eines Staubfilterbeutels in einem staubsaugenden Gerät, mit einem außen an der Beutelwandung sitzenden Flanschteil aus steifem Material, das eine mit einer Eintrittsöffnung in der Beutelwandung fluchtende Durchtrittsöffnung aufweist, und einer gerätespezifischen Adapterplatte aus steifem Material, die einerseits am staubsaugenden Gerät festlegbar und andererseits mit dem Flanschteil durch eine Steck- und Rastverbindung lösbar verbindbar ist, wobei die Adapterplatte eine im verbundenen Zustand mit der Durchtrittsöffnung des Flanschteils fluchtende und zusammen mit dieser eine Durchströmöffnung bildende Durchgangsöffnung aufweist und eine im verbundenen Zustand zwischen der Adapterplatte und dem Flanschteil wirksame Ringdichtung zum Abdichten der Durchströmöffnung nach außen hin vorhanden ist.

Bei staubsaugenden Geräten werden zum Sammeln des anfallenden Staubes Filterbeutel verwendet. Dabei wird mittels eines Gebläses ein Saugstrom erzeugt, der den Staub in einen Saugschlauch oder dergleichen zieht und von dort durch die Eintrittsöffnung in den Filterbeutel fördert. Der in der angesaugten Luft enthaltene Staub wird von der Beutelwandung zurückgehalten. Der vom Staub befreite Luftstrom durchdringt die Beutelwandung und wird anschließend in die Umgebung ausgeblasen. Ist der Filterbeutel voll, wird er entnommen und kann weggeworfen werden. Sodann wird ein neuer Filterbeutel in das staubsaugende Gerät eingesetzt.

Das Festlegen des Filterbeutels am staubsaugenden Gerät erfolgt üblicherweise mittels eines außen an der Beutelwandung im Bereich der Eintrittsöffnung angebrachten und eine mit der Eintrittsöffnung fluchtende Durchströmöffnung enthaltenden Anschlussstücks, das mit einer geräteseitigen Halterung in Eingriff gebracht wird. Die auf dem Markt befindlichen Staubsauger unterschiedlicher Hersteller weisen jedoch regelmäßig unterschiedliche Halterungen auf, so dass eine entsprechende Anzahl von Filterbeuteltypen bereitgestellt werden muss, die jeweils ein anderes Anschlussstück aufweisen. Dies ist aufwendig.

Daher wird in der DE 20 2004 020 775 U1 eine Vorrichtung der eingangs genannten Art vorgeschlagen, die es ermöglicht, gleich ausgebildete Staubfilterbeutel für staubsaugende Geräte mit unterschiedlichen Halterungen zu verwenden. Hierzu wird das bis dahin übliche Anschlussstück aufgeteilt in eine Adapterplatte und ein am Filterbeutel sitzendes Flanschteil, wobei die Adapterplatte einerseits an die Halterung des betreffenden Staubsaugers angepasst ist und andererseits mit dem stets gleich bleibenden Flanschteil verbunden werden kann. Auf diese Weise kann der unverändert bleibende Staubfilterbeutel für staubsaugende Geräte mit unterschiedlichen Halterungen verwendet werden, da die Anpassung an die jeweilige Halterung durch die Adapterplatte erfolgt. Somit müssen nur noch an die verschiedenen Halterungen angepasste Adapterplatten bereitgestellt werden, die alle lösbar mit dem stets gleichen Filterbeutel-Flanschteil verbindbar sind. Seitens des Herstellers müssen lediglich mehrere jeweils an eine der verschiedenen Halterungen unterschiedlicher staubsaugender Geräte angepasste Adapterplatten angeboten werden, die alle mit einem gleichen Flanschteil lösbar verbindbar sind. Der Verbraucher muss dann nur die zu seinem Staubsauger passende Adapterplatte auswählen, die er dann für alle von ihm gekauften Filterbeutel verwenden kann. Die Adapterplatte kann dauerhaft, auch bei einem Wechsel des Filterbeutels, im Staubsauger verbleiben oder beim Filterbeutelwechsel zusammen mit dem Filterbeutel entnommen und außerhalb des Staubsaugers mit dem Flanschteil eines neuen Filterbeutels verbunden und dann wieder eingesetzt werden.

In der WO 92/13479 A ist eine Schließvorrichtung für ein Staubfilterbeutel in einem Staubsauger offenbart. Der Staubfilterbeutel besitzt ein außen an der Beutelwandung sitzendes Flanschteil mit einer Durchtrittsöffnung, die mit der in der Beutelwandung vorgesehenen Eintrittsöffnung fluchtet. Das Flanschteil besitzt an seiner der Beutelwandung abgewandten Vorderseite eine Rastaufnahme, die auf einen flanschartigen, staubsaugerseitigen Stutzen aufgerastet werden kann, wodurch der Staubfilterbeutel am Staubsauger befestigt ist.

Aus der US-A1-3 683 599 ist ein Staubsauger bekannt, bei dem ein Staubfilterbeutel über eine Adapterplatte mit dem staubsaugerseitigen Auslassbereich eines Saugkanals verbunden wird. An der Adapterplatte kann hierbei einerseits der Staubfilterbeutel befestigt werden und andererseits ist eine Befestigung am Auslassbereich des Saugkanals des Staubsaugers möglich.

Ausgehend hiervon liegt der vorliegenden Erfindung die Aufgabe zu Grunde, eine Vorrichtung der eingangs genannten Art zu schaffen, bei der sich unter Beibehaltung der geschilderten Vorteile in der Gebrauchslage, wenn die Adapterplatte und das Flanschteil miteinander verbunden sind, eine besonders effektive Abdichtung der Schnittstelle zwischen Adapterplatte und Flanschteil und somit der Durchströmöffnung nach außen hin ergibt.

Diese Aufgabe wird erfindungsgemäß dadurch gelöst, dass das Flanschteil radial außerhalb der Ringdichtung in von der Adapterplatte weg geneigter Schrägstellung an die Adapterplatte ansteckbar und im angesteckten Zustand schwenkbar mit der Adapterplatte verbunden ist, so dass das Flanschteil zur Adapterplatte hin in eine koaxial zu Adapterplatte angeordnete, mit der Adapterplatte verrastete Gebrauchslage schwenkbar ist, in der eine Dichtfläche des Flanschteils oder der Adapterplatte gegen die an der Adapterplatte bzw. am Flanschteil angeordnete Ringdichtung gehalten wird.

Durch das schräge Anstecken wird das Flanschteil in die richtige Position gebracht, so dass sich die Gebrauchslage nach dem Verschwenken des Flanschteils und dem Verrasten sozusagen von selbst ergibt. Dabei legt sich die Dichtfläche von vorne her an die Ringdichtung an. Das Flanschteil wirkt sozusagen als Schwenkhebel, so dass die Dichtfläche den Hebelverhältnisses entsprechend stark gegen die Ringdichtung gedrückt wird und sich eine sichere Abdichtung ergibt.

Die vorliegende Erfindung soll sich ferner jeweils für sich auch auf die Adapterplatte und den Staubfilterbeutel mit Flanschteil für die erfindungsgemäße Vorrichtung erstrecken.

Zweckmäßige Ausgestaltungen der Erfindung sind in den Unteransprüchen angegeben. Anspruch 20 bzw. 21 richtet sich auf die Adapterplatte als solche bzw. auf den Staubfilterbeutel mit Falschteil als solchen.

Nachstehend wird ein Ausführungsbeispiel der Erfindung anhand der Zeichnung erläutert. Es zeigen:
- Figur 1: eine erfindungsgemäße Vorrichtung im der Schnittlinie A-A in Figur 4 entsprechenden Längsschnitt, wobei das am Staubfilterbeutel sitzende Flanschteil in Schrägstellung an die Adapterplatte angesteckt ist,
- Figur 2: die Anordnung nach Figur 1, wobei das Flanschteil gegen die Adapterplatte geschwenkt und mit dieser verrastet ist,
- Figur 3: die Anordnung nach Figur 2 in zur Schnittdarstellung der Figur 2 paralleler Seitenansicht, wobei der Filterbeutel weggelassen worden ist,
- Figur 4: die Anordnung nach Figur 3 in axialer Draufsicht gemäß Pfeil IV,
- Figur 5: die Anordnung nach Figur 3 in der Figur 4 entgegengesetzter Rückansicht gemäß Pfeil V,
- Figur 6: die Anordnung nach den Figuren 3 bis 5 in einer Ansicht von oben gemäß Pfeil VI,
- Figur 7: die gleiche Anordnung in zur Figur 6 entgegengesetzten Ansicht von unten gemäß Pfeil VII und
- Figur 8: eine hinsichtlich des Ansteckens des Flanschteils an die Adapterplatte variierte Ausführungsform in einer der Figur 2 entsprechenden, abgeschnitten gezeichneten Schnittdarstellung, wobei nur der die Steckverbindung enthaltende Bereich dargestellt ist.

Die aus der Zeichnung hervorgehende Vorrichtung dient zum lösbaren Befestigen eines Staubfilterbeutels 1 in einem nicht dargestellten staubsaugenden Gerät, das hierzu in üblicher Weise eine entsprechende Steckhalterung aufweist. Von dem Staubfilterbeutel 1 ist nur ein kleines Stück seiner Beutelwandung 2 gezeigt.

Die Beutelwandung 2 besteht aus luftdurchlässigem Material und enthält eine Eintrittsöffnung 3, durch die die ankommende Staubluft in das Beutelinnere 4 gelangt.

An der Außenseite der Beutelwandung 2 ist ein Flanschteil 5 aus steifem Material, insbesondere Kunststoffmaterial, befestigt, das an die Beutelwandung 2 beispielsweise angeklebt oder mit dieser verschweißt ist. Das Flanschteil 5 weist eine mit der Eintrittsöffnung 3 fluchtende Durchtrittsöffnung 6 auf.

Ferner ist eine ebenfalls aus steifem Material wie Kunststoffmaterial bestehende gerätespezifische Adapterplatte 7 vorgesehen, die einerseits am staubsaugenden Gerät festlegbar und andererseits mit dem Flanschteil 5 durch eine Steck- und Rastverbindung lösbar verbunden werden kann. Auf diese Weise wird der Filterbeutel 1 mit dem fest an ihm sitzenden Flanschteil 5 über die Adapterplatte 7 mit dem jeweiligen staubsaugenden Gerät - nachstehend nur noch Staubsauger genannt - verbunden.

Die auf dem Markt befindlichen Staubsauger weisen unterschiedliche Halterungen auf. Stellt man für diese unterschiedlichen Halterungen jeweils eine entsprechend angepasste Adapterplatte 7 zur Verfügung, wobei alle Adapterplatten an der anderen Seite gleich gestaltet sind, kann man für alle Staubsaugertypen den gleichen Staubsaugerbeutel verwenden, da ja das Flanschteil 5 mit jedem Adapterteil 7 unabhängig von dessen mit dem jeweiligen Staubsauger zu verbindenden Seite verbunden werden kann.

Das Adapterteil 7 kann dauerhaft im Staubsauger eingesetzt bleiben, so dass man bei einem Filterbeutelwechsel nur den Filterbeutel mit seinem Flanschteil 5 austauschen muss. Selbstverständlich kann man jedoch auch so vorgehen, dass man die Adapterplatte 7 zusammen mit dem Filterbeutel entnimmt und den Filterbeutel dann wechselt, wonach man den neuen Filterbeutel im mit der Adapterplatte 7 verbundenen Zustand wieder in den Staubsauger einsetzt.

Eine der gängigen Halterungen in einem Staubsauger ist in Figur 4 strichpunktiert angedeutet. Sie wird von zwei geräteseitigen, im der Breite der Adapterplatte 7 entsprechenden Abstand zueinander angeordneten Führungsleisten 8 gebildet, hinter die die Adapterplatte 7 parallel zu ihrer Plattenebene in linearer Richtung 9 eingesteckt werden kann. Die beiden seitlichen Randbereich der Adapterplatte 7 bilden entsprechende, für das Einstecken geeignete Führungsstege 10.

Die Adapterplatte 7 weist eine im mit dem Flanschteil 5 verbundenen Zustand mit dessen Durchtrittsöffnung 6 fluchtende Durchgangsöffnung 11 auf, die zusammen mit der Durchtrittsöffnung 6 eine Durchströmöffnung bildet, durch die hindurch der angesaugte Luftstrom in den Filterbeutel gelangt.

Geräteseitig ist üblicherweise noch ein Anschlussstutzen vorhanden, der bei eingesetzter Adapterplatte 7 in oder durch deren Durchgangsöffnung 11 ragt. In diesem Zusammenhang ist an der Adapterplatte 7 eine gelochte Dichtmembran 12 angeordnet, die einen in radialer Richtung in die Durchgangsöffnung 11 vorstehenden, ringförmig umlaufenden Dichtbereich 13 bildet, der bei in den Staubsauger eingesetzter Adapterplatte 7 den Anschlussstutzen umgreift und sich dichtend an den Anschlussstutzen anschmiegt. Dabei wird der ringförmige Dichtbereich 13 der Dichtmembran 12 beim Durchstecken des Anschlussstutzens etwas ausgestülpt.

Ferner muss Vorsorge dafür getroffen werden, dass beim Betrieb des Staubsaugers an der Schnittstelle zwischen der Adapterplatte 7 und dem Flanschteil 5 kein Staub nach außen gelangen kann. Daher ist außerdem eine im verbundenen Zustand zwischen der Adapterplatte 7 und dem Flanschteil 5 wirksame Ringdichtung 14 zum Abdichten der Durchströmöffnung nach außen hin vorhanden.

Das Flanschteil 5 und die Adapterplatte 7 sind voneinander gesonderte Teile. Zum Herstellen der Verbindung zwischen dem Flanschteil 5 und der Adapterplatte 7 ist die Anordnung so getroffen, dass das Flanschteil 5 radial außerhalb der Ringdichtung 14 in von der Adapterplatte 7 weg geneigter Schrägstellung (siehe Figur 1) in Richtung gemäß Pfeil 15 an die Adapterplatte 7 ansteckbar und im angesteckten Zustand schwenkbar mit der Adapterplatte 7 verbunden ist, so dass das Flanschteil 5 in Richtung gemäß Pfeil 16 zur Adapterplatte 7 hin in eine koaxial zur Adapterplatte 7 angeordnete, mit der Adapterplatte 7 verrastete Gebrauchslage (Figuren 2 bis 7 und 8) verschwenkt werden kann. In der Gebrauchslage wird eine Dichtfläche 17 des Flanschteils 5 gegen die an der Adapterplatte 7 angeordnete Ringdichtung 14 gehalten, wie aus den Figuren 2 und 8 ersichtlich ist.

Prinzipiell könnte auch umgekehrt die Ringdichtung am Flanschteil und die zugeordnete Dichtfläche an der Adapterplatte angeordnet sein.

Um das Flanschteil 5 in der Schrägstellung an die Adapterplatte 7 anstecken zu können, weist beim Ausführungsbeispiel der Figuren 1 bis 7 die Adapterplatte 7 eine von außen, beim Ausführungsbeispiel von vorne her zugängliche Steckaufnahme 18 auf, der ein am Flanschteil 5 angeordneter, vorstehender Steckvorsprung 19 zugeordnet ist, und zwar derart, dass der Steckvorsprung 19 entfernbar in die Steckaufnahme 18 einsteckbar ist. Der Steckvorsprung 19 weist an seinem Ende ein Schwenkachsteil 20 auf, das eine parallel zu einer Tangente der Durchgangsöffnung 11 verlaufende Schwenklagerachse zur schwenkbaren Lagerung des Flanschteils 5 bildet.

Die Steckaufnahme 18 und der Steckvorsprung 19 erstrecken sich der Richtung der sich damit ergebenden Schwenklagerachse entsprechend in Breitenrichtung (b). Dabei ist die Steckaufnahme 18 in einem entsprechenden Ansatz 21 der Adapterplatte 7 ausgebildet und der Steckvorsprung 19 an einem Ansatz 22 des Flanschteils 5 angeordnet, so dass sich der Steckvorsprung 19 in für den Benutzer bequemer Weise in die Steckaufnahme 18 einsetzen lässt. Das das Schwenkachsteil 20 bildende, im Schnitt kreisbogenförmige Ende 24 des Steckvorsprungs 19 gelangt nach seinem Einstecken und Absenken in Richtung gemäß Pfeil 15 in eine endseitige Lagerrinne 23 der Steckaufnahme 18, die die eigentliche Drehlagerstelle und dabei außerdem ein in axialer Richtung wirksames Widerlager bildet, an dem sich der Steckvorsprung 19 und somit das Flanschteil 5 beim Verschwenken des Flanschteils 5 in die Gebrauchslage abstützt, wenn die Dichtfläche 17 gegen die Ringdichtung 14 gedrückt wird. Dabei wird das Widerlager von einer die Steckausnehmung 18 an der der Adapterplatte 7 abgewandten Seite begrenzenden Stützpartie 40 am Ende des Steckvorsprungs 19 gebildet.

Während beim Ausführungsbeispiel nach den Figuren 1 bis 7 das Schwenkachsteil 20 am Flanschteil 5 und die zugeordnete Steckaufnahme 18 an der Adapterplatte 7 angeordnet ist, ist auch die umgekehrte Anordnung möglich, wie es beim Ausführungsbeispiel nach Figur 8 der Fall ist. Bei dieser Variante ist das Schwenkachsteil 20' an der Adapterplatte 7 und die Steckaufnahme 18' am Flanschteil 5 angeordnet.

Dabei wird das Schwenkachsteil 20' von einem dem Adapterteil 7 vorgelagerten Einhängestift 41 gebildet, der von vom Adapterteil 7 abstehenden Tragteilen 42 gehalten wird. Ferner wird die Steckaufnahme 18 in Gestalt einer Lagerrinne 23' von einer hakenartigen Einhängepartie 43 am Flanschteil 5 gebildet, die beim Anstecken des Flanschteils 5 an das Adapterteil 7 durch den Zwischenraum zwischen der den Dichtring 14 tragenden Partie des Adapterteils 7 und dem Schwenkachsteil 20' hindurch in axialer Richtung zwischen das Adapterteil 7 und das Schwenkachsteil 20' gelangt und am Schwenkachsteil 20' eingehängt wird. Die hakenartige Einhängepartie 43 hintergreift dann, wie dargestellt, das Schwenkachsteil 20' an der dem Adapterteil 7 zugewandten Seite. Das Schwenkachsteil 20' erstreckt sich parallel zu einer Tangente der Durchtrittsöffnung 6.

Ansonsten kann das Ausführungsbeispiel nach Figur 8 der Ausführungsform nach den Figuren 1 bis 7 entsprechen.

Bei beiden Ausführungsformen können anstelle eines durchgehenden Längsachsteils 20, 20', mehrere, insbesondere zwei, in ihrer axialen Richtung mit Abstand zueinander angeordnete Längsachsteile vorgesehen sein. Dementsprechend kann auch die Steckaufnahme 18, 18' in mehrere mit Abstand zueinander angeordnete Steckaufnahmen unterteilt sein.

Das Verrasten des Flanschteils 5 mit der Adapterplatte 7 erfolgt radial außerhalb der Ringdichtung 14. Die Ringdichtung 14 befindet sich also in der Gebrauchslage des Flanschteils 5 zwischen der Schwenklagerung und der Verrastungsstelle des Flanschteils 5, so dass ein sicheres und somit dichtes Andrücken der Dichtfläche 17 an die Ringdichtung 14 bewirkt wird.

Beim Entnehmen des Filterbeutels 1 wird umgekehrt zuerst die Verrastung mit der Adapterplatte 7 gelöst, wonach man das Flanschteil 5 entgegen Pfeil 16 verschwenkt und dann aus seiner in die Steckaufnahme 18, 18' eingehängten Lage herauszieht.

Zum Verrasten ist an der Adapterplatte 7 ein Rastglied 25 bewegbar angeordnet, das in der Gebrauchslage einen am Flanschteil 5 angeordneten Rastvorsprung 26 verrastend hintergreift. Dabei sind das Rastglied 25 und der Rastvorsprung 26 mit Bezug auf die von der Durchtrittsöffnung 6 und der Durchgangsöffnung 11 gebildete Durchströmöffnung entgegengesetzt zur Steckaufnahme 18, 18' und zum Schwenkachsteil 20, 20' angeordnet.

Die Verrastung des Flanschteils 5 erfolgt beim Verschwenken des Flanschteils in die Gebrauchslage selbsttätig, indem der Rastvorsprung 26 gegen das Rastglied 25 läuft und dieses entgegen einer Rückstellkraft auslenkt, wonach das Rastglied 25 hinter dem Rastvorsprung 26 unter der Wirkung der Rückstellkraft zurückschnappt und die Verrastung bewirkt.

Es wird darauf hingewiesen, dass das Rastglied prinzipiell auch am Flanschteil und der Rastvorsprung an der Adapterplatte angeordnet sein könnte.

In jedem Falle ist zweckmäßigerweise vorgesehen, dass das Rastglied 25 an einem um eine Schwenkachse 27 schwenkbaren Schwenkteil 28 ausgebildet ist, das im dargestellten Falle an der Adapterplatte 7 gelagert ist. Dabei ist das Schwenkteil 28 durch eine Federkraft in Richtung auf die aus Figur 2 hervorgehende Verrastungsposition hin belastet. Diese Federkraft greift einerseits am Schwenkteil 28 an und stützt sich andererseits an der Adapterplatte 7 ab. Die Federkraft kann beispielsweise von einer parallel zur axialen Richtung der Durchgangsöffnung 11 gerichteten Schraubenfeder 29 aufgebracht werden. Hierzu weist das Schwenkteil 28 eine parallel zur Adapterplatte 7 abstehende Abstützpartie 30 auf, die in eine vom Umfang der Adapterplatte 7 her in diese eingeformte Ausnehmung 31 eingreift, in der die Schraubenfeder 29 untergebracht ist.

Wie erwähnt, läuft das Verrasten selbsttätig ab. Um zur Wegnahme des Filterbeutels 1 die Verrastung zu lösen, ist das Rastglied 25 mit einer griffartigen Handhabe 32 verbunden, die Bestandteil des Schwenkteils 28 ist. Drückt man von vorne her gegen die als hochstehendes Plättchen ausgebildete Handhabe 32, wird auf das Schwenkteil 28 entgegen der Federkraft ein die Verrastung lösendes Schwenkmoment ausgeübt.

Das Rastglied 25 und der Rastvorsprung 26 weisen eine parallel zur Schwenklagerachse 20 verlaufende Längsgestalt auf, so dass die Verrastung in Breitenrichtung b über eine möglichst große Länge hinweg erfolgt. Dies begünstigt das sichere Andrücken der Dichtfläche 17 gegen die Ringdichtung 14.

Die entgegengesetzte Steckaufnahme 18, 18' und das zugehörige Schwenkachsteil 20, 20' können entsprechend lang sein, sieht man von der oben erwähnten eventuellen Unterteilung ab.

Der Rastvorsprung 26 kann an einem abstehenden Ansatz 33 des Flanschteils angeordnet sein.

Die dargestellte Adapterplatte 7 kann, wie bereits erwähnt, von außerhalb des Staubsaugers in linearer Richtung parallel zu ihrer Plattenebene in die geräteseitige Steckhalterung eingesteckt werden. In diesem Zusammenhang ist zweckmäßigerweise vorgesehen, dass das Flanschteil 5 an den in Einsteckrichtung vorne liegenden Bereich der Adapterplatte 7 ansteckbar ist, wie es beim Ausführungsbeispiel vorgesehen ist. Dies erleichtert die Handhabung durch den Verbraucher.

Die Ringdichtung 14 wird zweckmäßigerweise von einem Ringkörper mit kreisförmigem Querschnitt, das heißt von einem sogenannten O-Ring, gebildet, gegen den sich das Flanschteil 5 legt. Aufgrund der vom Flanschteil 5 in der Gebrauchslage auf den O-Ring ausgeübten Kraft verformt sich dieser elastisch etwas und schmiegt sich gut an die Dichtfläche 17 an.

Eine weitere zweckmäßige Maßnahme besteht darin, dass die Dichtfläche 17 konusartige Gestalt aufweist. Auf diesen Weise kann sie in der Gebrauchslage konisch in die von dem O-Ring gebildete Ringdichtung 14 eingreifen (Figuren 1 bis 7)oder die Ringdichtung 14 konisch umgreifen (Figur 8). Hierdurch wird die Dichtfläche 17 und mit dieser das Flanschteil 5 mit Bezug auf die Ringdichtung 14 und somit mit Bezug auf die Adapterplatte 7 zentriert.

Aus der Zeichnung geht ferner hervor, dass die Adapterplatte 7 von einer am Staubsauger festzulegenden Plattenpartie 34 und einer von der Plattenpartie 34 halsartig abstehenden, mit dem Flanschteil 5 verbindbaren Anschlusspartie 35 gebildet wird. Die Steckaufnahme 18 beim Ausführungsbeispiel der Figuren 1 bis 7 bzw. das Schwenkachsteil 20' beim Ausführungsbeispiel nach Figur 8, die Ringdichtung 14 und das Rastglied 25 sind an der Anschlusspartie 35 angeordnet. Aufgrund dieser Zweiteilung der Adapterplatte 7 kann die stets gleichbleibende Anschlusspartie 35 mit an unterschiedliche Gerätehalterungen angepassten Plattenpartien 34 kombiniert werden. Die Plattenpartie 34 und die Anschlusspartie 35 sind in geeigneter Weise fest miteinander verbunden, so beispielsweise miteinander verschraubt oder verschweißt. Dies kann, wie aus den Figuren 1, 2 und 8 hervorgeht, unter Zwischenfügen des äußeren Randbereichs der Dichtmembran 12 erfolgen, so dass diese fest an Ort und Stelle gehalten wird.

Das Flanschteil 5 kann eine im Wesentlichen ringförmige Gestalt aufweisen. Die beiden Ansätze 32 und 33 stehen in radialer Richtung ab.

Schließlich geht aus der Zeichnung noch hervor, dass an der Rückseite der Adapterplatte 7 sowie an der Betätigungsfläche der Handhabe 32 die Griffigkeit erhöhende noppenartige Vorsprünge 36 vorhanden sein können.

## Patentansprüche

1. Vorrichtung zum lösbaren Befestigen eines Staubfilterbeutels in einem staubsaugenden Gerät, mit einem außen an der Beutelwandung (2) sitzenden Flanschteil (5) aus steifem Material, das eine mit einer Eintrittöffnung (3) in der Beutelwandung (2) fluchtende Durchtrittsöffnung (6) aufweist, und einer gerätespezifischen Adapterplatte (7) aus steifem Material, die einerseits am staubsaugenden Gerät festlegbar und andererseits mit dem Flanschteil (5) durch eine Steck- und Rastverbindung lösbar verbindbar ist, wobei die Adapterplatte (7) eine im verbundenen Zustand mit der Durchtrittsöffnung (6) des Flanschteils (5) fluchtende und zusammen mit dieser eine Durchströmöffnung bildende Durchgangsöffnung (11) aufweist und eine im verbundenen Zustand zwischen der Adapterplatte (7) und dem Flanschteil (5) wirksame Ringdichtung (14) zum Abdichten der Durchströmöffnung nach außen hin vorhanden ist, **dadurch gekennzeichnet, dass** das Flanschteil (5) radial außerhalb der Ringdichtung (14) in von der Adapterplatte (7) weg geneigter Schrägstellung an die Adapterplatte (7) ansteckbar und im angesteckten Zustand schwenkbar mit der Adapterplatte (7) verbunden ist, so dass das Flanschteil (5) zur Adapterplatte (7) hin in eine koaxial zur Adapterplatte (7) angeordnete, mit der Adapterplatte (7) verrastete Gebrauchslage schwenkbar ist, in der eine Dichtfläche (17) des Flanschteils (5) oder der Adapterplatte gegen die an der Adapterplatte (7) bzw. am Flanschteil angeordnete Ringdichtung (14) gehalten wird.

2. Vorrichtung nach Anspruch 1, **dadurch gekennzeichnet, dass** die Ringdichtung (14) an der Adapterplatte (7) und die Dichtfläche (17) am Flanschteil (5) angeordnet ist.

3. Vorrichtung nach Anspruch 1 oder 2, **dadurch gekennzeichnet, dass** zur schwenkbaren Lagerung des angesteckten Flanschteils (5) am Flanschteil (5) oder an der Adapterplatte (7) mindestens ein Schwenkachsteil (20, 20') angeordnet ist, dem eine Steckaufnahme (18, 18') an der Adapterplatte (7) bzw. am Flanschteil (5) zugeordnet ist.

4. Vorrichtung nach Anspruch 3, **dadurch gekennzeichnet, dass** bei am Flanschteil (5) angeordnetem Schwenkachsteil (20) das Schwenkachsteil (20) im angesteckten Zustand eine die an der Adapterplatte (7) angeordnete Steckaufnahme (18) in Richtung von der Adapterplatte (7) weg begrenzende Stützpartie (40) an der Adapterplatte (7) hintergreift.

5. Vorrichtung nach Anspruch 3, **dadurch gekennzeichnet, dass** bei an der Adapterplatte (7) angeordnetem Schwenkachsteil (20') die Steckaufnahme (18') von einer hakenartigen Einhängepartie (43) am Flanschteil (5) gebildet wird, die im angesteckten Zustand das Schwenkachsteil (20') an der dem Adapterteil (7) zugewandten Seite hintergreift.

6. Vorrichtung nach einem der Ansprüche 1 bis 5, **dadurch gekennzeichnet, dass** das Flanschteil (5) radial außerhalb der Ringdichtung (14) mit der Adapterplatte (7) verrastet wird.

7. Vorrichtung nach einem der Ansprüche 1 bis 6, **dadurch gekennzeichnet, dass** an der Adapterplatte (7) oder am Flanschteil, zweckmäßigerweise an der Adapterplatte (7), ein Rastglied (25) bewegbar angeordnet ist, das in der Gebrauchslage einen am Flanschteil (5) bzw. an der Adapterplatte, zweckmäßigerweise am Flanschteil (5), angeordneten Rastvorsprung (26) verrastend hintergreift.

8. Vorrichtung nach Anspruch 7, **dadurch gekennzeichnet, dass** das Rastglied (25) und der Rastvorsprung (26) entgegengesetzt zur Steckaufnahme (18) und zum Steckvorsprung (19) angeordnet sind.

9. Vorrichtung nach Anspruch 7 oder 8, **dadurch gekennzeichnet, dass** die Verrastung beim Verschwenken des Flanschteils (5) in die Gebrauchslage selbsttätig erfolgt, indem der Rastvorsprung (26) gegen das Rastglied (25) läuft und dieses entgegen einer Rückstellkraft auslenkt.

10. Vorrichtung nach einem der Ansprüche 7 bis 9, **dadurch gekennzeichnet, dass** das Rastglied (25) an einem um eine Schwenkachse (27) schwenkbaren Schwenkteil (28) ausgebildet ist.

11. Vorrichtung nach Anspruch 10, **dadurch gekennzeichnet, dass** das Schwenkteil (28) durch eine Federkraft in Richtung auf ihre Verrastungsposition hin belastet ist.

12. Vorrichtung nach Anspruch 11, **dadurch gekennzeichnet, dass** die Federkraft einerseits am Schwenkteil (28) angreift und sich andererseits an der Adapterplatte (7) bzw. am Flanschteil abstützt.

13. Vorrichtung nach Anspruch 12, **dadurch gekennzeichnet, dass** die Federkraft von einer parallel zur axialen Richtung der Durchgangsöffnung (11) bzw. der Durchtrittsöffnung gerichteten Schraubenfeder (29) aufgebracht wird.

14. Vorrichtung nach einem der Ansprüche 7 bis 13, **dadurch gekennzeichnet, dass** das Rastglied (25) mit einer Handhabe (32) zum Betätigen des Rastgliedes (25) verbunden ist.

15. Vorrichtung nach einem der Ansprüche 7 bis 14, **dadurch gekennzeichnet, dass** das Rastglied (25) und der Rastvorsprung (26) eine parallel zur Schwenklagerachse (20) verlaufende Längsgestalt aufweisen.

16. Vorrichtung nach einem der Ansprüche 1 bis 15, **dadurch gekennzeichnet, dass** bei einer parallel zu ihrer Plattenebene in linearer Richtung in eine geräteseitige Steckhalterung einsteckbaren Adapterplatte (7) das Flanschteil (5) an den in Einsteckrichtung vorne liegenden Bereich der Adapterplatte (7) ansteckbar ist.

17. Vorrichtung nach einem der Ansprüche 1 bis 16, **dadurch gekennzeichnet, dass** die Ringdichtung (14) von einem Ringkörper mit kreisförmigem Querschnitt gebildet wird.

18. Vorrichtung nach Anspruch 17, **dadurch gekennzeichnet, dass** die Dichtfläche (17) konusartige Gestalt aufweist.

19. Vorrichtung nach einem der Ansprüche 1 bis 18, **dadurch gekennzeichnet, dass** die Adapterplatte (7) von einer am staubsaugenden Gerät festzulegenden Plattenpartie (34) und einer von der Plattenpartie (34) abstehenden, mit dem Flanschteil (5) verbindbaren Anschlusspartie (35) gebildet wird, wobei die Plattenpartie (34) und die Anschlusspartie (35) gesonderte Herstellungsteile sind.

20. Adapterplatte für eine Vorrichtung nach einem der Ansprüche 1 bis 19, **dadurch gekennzeichnet, dass** an der Adapterplatte (7) die Ringdichtung (14) zum Abdichten der Durchströmöffnung nach außen hin oder die Dichtfläche (17), die in der mit dem Flanschteil (5) verrasteten Gebrauchslage der Adapterplatte (7) auf die am Flanschteil (5) angeordnete Ringdichtung (14) gedrückt wird, angeordnet ist, und dass an der Adapterplatte (7) eine Steckaufnahme (18) oder ein Einhängestift (41) derart angeordnet ist, dass das Flanschteil (5) radial außerhalb der Ringdichtung (14) oder der Dichtfläche (17) in von der Adapterplatte (7) weg geneigter Schrägstellung an die Adapterplatte (7) ansteckbar und im angesteckten Zustand schwenkbar mit der Adapterplatte (7) verbunden sein kann, so dass das Flanschteil (5) zur Adapterplatte (7) hin in eine koaxiale zur Adapterplatte (7) angeordnete, mit der Adapterplatte (7) verrastete Gebrauchslage schwenkbar sein kann, in der eine Dichtfläche (17) oder eine Ringdichtung (14) des Flanschteils (5) gegen die an der Adapterplatte (7) angeordnete Ringdichtung (14) oder Dichtfläche (17) gehalten wird.

21. Staubfilterbeutel mit Flanschteil für eine Vorrichtung nach einem der Ansprüche 1 bis 19, **dadurch gekennzeichnet, dass** am Flanschteil (5) die Dichtfläche (17), die in der mit der Adapterplatte (7) verrasteten Gebrauchslage des Flanschteils (5) auf die an der Adapterplatte (7) angeordnete Ringdichtung (14) gedrückt wird oder die Ringdichtung (14) zum Abdichten der Durchströmöffnung nach außen hin, angeordnet ist, und dass am Flanschteil (5) ein mit einem im Schnitt kreisbogenförmigen Ende vorstehender Steckvorsprung (19) oder eine hakenartige Einhängepartie (43) derart angeordnet ist, dass das Flanschteil (5) radial außerhalb der Ringdichtung (14) oder der Dichtfläche (17) in von der Adapterplatte (7) weg geneigter Schrägstellung an die Adapterplatte (7) ansteckbar und im angesteckten Zustand schwenkbar mit der Adapterplatte (7) verbunden sein kann, so dass das Flanschteil (5) zur Adapterplatte (7) hin in eine koaxial zur Adapterplatte (7) angeordnete, mit der Adapterplatte (7) verrastete Gebrauchslage schwenkbar sein kann, in der die Dichtfläche (17) oder die Ringdichtung (14) des Flanschteils (5) gegen eine an der Adapterplatte (7) angeordnete Ringdichtung (14) oder Dichtfläche (17) gehalten wird.

## Claims

1. Device for the releasable fastening of a dust filter bag in a vacuum-cleaning appliance, with a flange section (5) of rigid material resting on the outside of the bag side (2) and having a passage opening (6) flush with an inlet opening (3) in the bag side (2), and with an appliance-specific adapter plate (7) of rigid material which may be fixed on one side to the vacuum-cleaning appliance and on the other side may be releasably connected by a plug-in and snap-fit connection to the flange section (5), wherein the adapter plate (7) has in the connected state a through hole (11) flush with the through aperture (6) of the flange section (5) and forming together with the latter a through-flow orifice, and there is in the connected state a ring seal (14) effective between the adapter plate (7) and the flange section (5) for sealing the through-flow orifice from the outside, **characterised in that** the flange section (5) may be clipped on to the adapter plate (7) radially outside the ring seal (14) in an inclined position sloping away from the adapter plate (7), and in the clipped-on state is connected pivotably to the adapter plate (7), so that the flange section (5) may be pivoted towards the adapter plate (7) into a position of use in which it is coaxial to and engaged with the adapter plate (7), and in which a sealing face (17) of the flange section (5) or the adapter plate is held against the ring seal (14) fitted to the adapter plate (7) or the flange section.

2. Device according to claim 1, **characterised in that** the ring seal (14) is located on the adapter plate (7) and the sealing face (17) on the flange section (5).

3. Device according to claim 1 or 2 **characterised in that**, for pivotable mounting of the clipped-on flange section (5) at the flange section (5) or the adapter plate (7) there is provided at least one pivot axis section (20, 20') to which is assigned a plug socket (18, 18') on the adapter plate (7) or the flange section (5).

4. Device according to claim 3 **characterised in that**, with the pivot axis section (20) located on the flange section (5), the pivot axis section (20) in the clipped-on state engages behind a support section (40) on the adapter plate (7) bounding the plug socket (18) provided on the adapter plate (7) in the direction away from the adapter plate (7).

5. Device according to claim 3 **characterised in that** with the pivot axis section (20') located on the adapter plate (7), the plug socket (18') is formed by a hook-like suspension section (43) on the flange section (5) which, in the clipped-on state, engages behind the pivot axis section (20') on the side facing the adapter plate (7).

6. Device according to any of claims 1 to 5, **characterised in that** the flange section (5) engages with the adapter plate (7) radially outside the ring seal (14).

7. Device according to any of claims 1 to 6 **characterised in that** on the adapter plate (7) or on the flange section, expediently on the adapter plate (7), there is provided a movable click-stop element (25) which, in the position of use, engages behind a click-stop projection (26) provided on the flange section (5) or the adapter plate, expediently on the flange section (5).

8. Device according to claim 7, **characterised in that** the click-stop element (25) and the click-stop projection (26) are located opposite the plug socket (18) and the plug-in projection (19).

9. Device according to claim 7 or 8, **characterised in that** the engagement during pivoting of the flange section (5) into the position of use takes place automatically, through the click-stop projection (26) running against the click-stop element (25) and deflecting the latter against a resetting force.

10. Device according to any of claims 7 to 9, **characterised in that** the click-stop element (25) is formed on a pivoting section (28) capable of pivoting around a pivot axis (27).

11. Device according to claim 10, **characterised in that** the pivoting section (28) is biased by a spring force towards its engaged position.

12. Device according to claim 11, **characterised in that** the spring force at one end acts on the pivoting section (28) and at the other end rests on the adapter plate (7) or the flange section.

13. Device according to claim 12, **characterised in that** the spring force is applied by a coil spring (29) aligned parallel to the axial direction of the through hole (11) and the through aperture respectively.

14. Device according to any of claims 7 to 13, **characterised in that** the click-stop element (25) is connected to a handle (32) for actuating the click-stop element (25).

15. Device according to any of claims 7 to 14, **characterised in that** the click-stop element (25) and the click-stop projection (26) have an elongated shape running parallel to the pivot bearing axis (20).

16. Device according to any of claims 1 to 15 **characterised in that**, in the case of an adapter plate (7) which may be inserted linearly into an appliance-side plug holder parallel to the plane of the plate, the flange section (5) may be clipped on to the area of the adapter plate (7) which lies forward in the direction of insertion.

17. Device according to any of claims 1 to 16, **characterised in that** the ring seal (14) is formed by an annular body with a circular cross-section.

18. Device according to claim 17, **characterised in that** the sealing face (17) has a conical shape.

19. Device according to any of claims 1 to 18, **characterised in that** the adapter plate (7) is formed by a plate section (34) fixed to the vacuum-cleaning appliance and a connection section (35) which stands out from the plate section (34) and may be connected to the flange section (5), wherein the plate section (34) and the connection section (35) are separately manufactured parts.

20. Adapter plate for a device according to any of claims 1 to 19, **characterised in that** there is provided on the adapter plate (7) the ring seal (14) for sealing the through-flow orifice from the outside or the sealing face (17) which, in the position of use of the adapter plate (7) when engaged with the flange section (5), is pressed against the ring seal (14) located on the flange section (5), and that on the adapter plate (7) a plug socket (18) or a suspension pin (41) is so arranged that the flange section (5) may be clipped onto the adapter plate (7) radially outside the ring seal (14) or the sealing face (17) in an inclined position sloping away from the adapter plate (7), and in the clipped-on state may be connected pivotably to the adapter plate (7), so that the flange section (5) may be pivoted towards the adapter plate (7) into a position of use coaxial to and engaged with the adapter plate (7), in which a sealing face (17) or a ring seal (14) of the flange section (5) is held against the ring seal (14) or sealing face (17) located in the adapter plate (7).

21. Dust filter bag with flange section for a device according to any of claims 1 to 19, **characterised in that** located on the flange section (5) is the sealing face (17) which, in the position of use of the flange section (5) in which the latter is engaged with the adapter plate (7), is pressed against the ring seal (14) located on the adapter plate (7), or the ring seal (14) for sealing the through-flow orifice from the outside, and that on the flange section (5) a plug-in projection (19) with a protruding end with a circular cross-section or hook-like suspension section (43) is so arranged that the flange section (5) may be clipped on to the adapter plate (7) radially outside the ring seal (14) or the sealing face (17) in an inclined position sloping away from the adapter plate (7), and in the clipped-on state is connected pivotably to the adapter plate (7), so that the flange section (5) may be pivoted towards the adapter plate (7) into a position of use in which it is coaxial to and engaged with the adapter plate (7), and in which the sealing face (17) or the ring seal (14) of the flange section (5) is held against a ring seal (14) or sealing face (17) located on the adapter plate (7).

## Revendications

1. Dispositif destiné à la fixation amovible d'un sac de filtrage de poussières dans un appareil d'aspiration de poussières, avec une partie de bride (5) siégeant à l'extérieur sur la paroi du sac (2) en un matériau rigide qui présente une ouverture de passage (6) s'alignant sur une ouverture d'entrée (3) dans la paroi du sac (2), et une plaque d'adaptation (7) spécifique à l'appareil en un matériau rigide qui peut être fixée d'un côté sur l'appareil d'aspiration de poussières et reliée de manière amovible d'autre part à la partie de bride (5) par un assemblage par emboîtement et encliquetage, dans lequel la plaque d'adaptation (7) présente une ouverture de passage (11) s'alignant à l'état relié sur l'ouverture de passage (6) de la partie de bride (5) et formant conjointement avec celle-ci une ouverture de passage et une garniture annulaire (14) active à l'état relié entre la plaque d'adaptation (7) et la partie de bride (5) pour rendre étanche l'ouverture de passage vers l'extérieur est présente, **caractérisé en ce que** la partie de bride (5) peut être emboîtée radialement à l'extérieur de la garniture annulaire (14) dans la position oblique inclinée, à distance de la plaque d'adaptation (7), et être reliée à pivotement à l'état emboîté à la plaque d'adaptation (7) de sorte que la partie de bride (5) puisse être pivotée vers la plaque d'adaptation (7) dans une position d'usage disposée coaxialement à la plaque d'adaptation (7), encliquetée avec la plaque d'adaptation (7), dans laquelle une surface étanche (17) de la partie de bride (5) ou de la plaque d'adaptation est maintenue contre la garniture annulaire (14) disposée sur la plaque d'adaptation (7) ou sur la partie de bride.

2. Dispositif selon la revendication 1, **caractérisé en ce que** la garniture annulaire (14) est disposée sur la plaque d'adaptation (7) et la surface étanche (17) sur la partie de bride (5).

3. Dispositif selon la revendication 1 ou 2, **caractérisé en ce que** pour le logement à pivotement de la partie de bride (5) emboîtée sur la partie de bride (5) ou sur la plaque d'adaptation (7) est disposée au moins une partie d'axe de pivotement (20, 20'), à laquelle est associé un logement d'emboîtement (18, 18') sur la plaque d'adaptation (7) ou sur la partie de bride (5).

4. Dispositif selon la revendication 3, **caractérisé en ce que** lorsque la partie d'axe de pivotement (20) est disposée sur la partie de bride (5), la partie d'axe de pivotement (20) vient en prise à l'état emboîté sur la plaque d'adaptation (7) derrière une partie d'appui (40) délimitant le logement d'emboîtement (18) disposé sur la plaque d'adaptation (7) en direction éloignée de la plaque d'adaptation (7).

5. Dispositif selon la revendication 3, **caractérisé en ce que** lorsque la partie d'axe de pivotement (20') est disposée sur la plaque d'adaptation (7), le logement d'emboîtement (18') est formé par une partie de suspension (43) de type crochet sur la partie de bride (5), qui vient en prise à l'état emboîté derrière la partie d'axe de pivotement (20') sur le côté tourné vers la partie d'adaptation (7).

6. Dispositif selon l'une quelconque des revendications 1 à 5, **caractérisé en ce que** la partie de bride (5) est encliquetée radialement à l'extérieur de la garniture annulaire (14) avec la plaque d'adaptation (7).

7. Dispositif selon l'une quelconque des revendications 1 à 6, **caractérisé en ce que** sur la plaque d'adaptation (7) ou la partie de bride, de manière appropriée sur la plaque d'adaptation (7) est disposée de manière mobile un organe de crantage (25) qui vient en prise par enclenchement dans la position d'usage derrière une saillie d'encliquetage (26) disposée sur la partie de bride (5) ou sur la plaque d'adaptation, de manière appropriée sur la partie de bride (5).

8. Dispositif selon la revendication 7, **caractérisé en ce que** l'organe de crantage (25) et la saillie d'encliquetage (26) sont disposés à l'opposé du logement d'emboîtement (18) et de la saillie d'emboîtement (19).

9. Dispositif selon la revendication 7 ou 8, **caractérisé en ce que** l'encliquetage est effectué automatiquement lors du pivotement de la partie de bride (5) dans la position d'usage, **en ce que** la saillie d'encliquetage (26) s'étend contre l'organe de crantage (25) et le dévie dans le sens inverse d'une force de rappel.

10. Dispositif selon l'une quelconque des revendications 7 à 9, **caractérisé en ce que** l'organe de crantage (25) est réalisé sur une partie de pivotement (28) pivotant autour d'un axe de pivotement (27).

11. Dispositif selon la revendication 10, **caractérisé en ce que** la partie de pivotement (28) est sollicitée par une force de ressort en direction de sa position d'encliquetage.

12. Dispositif selon la revendication 11, **caractérisé en ce que** la force de ressort agit d'une part sur la partie de pivotement (28) et s'appuie d'autre part sur la plaque d'adaptation (7) ou sur la partie de bride.

13. Dispositif selon la revendication 12, **caractérisé en ce que** la force de ressort est appliquée par un ressort à boudin (29) dirigé parallèlement au sens axial de l'ouverture de passage (11) ou de l'ouverture de passage.

14. Dispositif selon l'une quelconque des revendications 7 à 13, **caractérisé en ce que** l'organe de crantage (25) est relié à une poignée (32) pour l'actionnement de l'organe de crantage (25).

15. Dispositif selon l'une quelconque des revendications 7 à 14, **caractérisé en ce que** l'organe de crantage (25) et la saillie d'encliquetage (26) présentent une forme longitudinale s'étendant parallèlement à l'axe de palier de pivotement (20).

16. Dispositif selon l'une quelconque des revendications 1 à 15, **caractérisé en ce que** lorsqu'une plaque d'adaptation (7) peut être emboîtée parallèlement à son plan de plaque dans le sens linéaire dans un logement d'emboîtement côté appareil, la partie de bride (5) peut être emboîtée sur la zone de la plaque d'adaptation (7) se trouvant devant dans le sens d'emboîtement.

17. Dispositif selon l'une quelconque des revendications 1 à 16, **caractérisé en ce que** la garniture annulaire (14) est formée par un corps annulaire avec une section transversale circulaire.

18. Dispositif selon la revendication 17, **caractérisé en ce que** la surface étanche (17) présente une forme conique.

19. Dispositif selon l'une quelconque des revendications 1 à 18, **caractérisé en ce que** la plaque d'adaptation (7) est formée par une partie de plaque (34) à fixer sur l'appareil d'aspiration de poussières et une partie de raccordement (35) pouvant être reliée à la partie de bride (5), dépassant de la partie de plaque (34), la partie de plaque (34) et la partie de raccordement (35) étant des pièces de fabrication séparées.

20. Plaque d'adaptation pour un dispositif selon l'une quelconque des revendications 1 à 19, **caractérisée en ce que** sur la plaque d'adaptation (7) est disposée la garniture annulaire (14) pour rendre étanche l'ouverture de passage vers l'extérieur ou la surface étanche (17) qui est pressée dans la position d'usage encliquetée avec la partie de bride (5) de la plaque d'adaptation (7) sur la garniture annulaire (14) disposée sur la partie de bride (5), et **en ce que** sur la plaque d'adaptation (7) est disposé un logement d'emboîtement (18) ou un engreneur (41) de sorte que la partie de bride (5) puisse être emboîtée radialement à l'extérieur de la garniture annulaire (14) ou de la surface étanche (17) dans la position oblique inclinée loin de la plaque d'adaptation (7) sur la plaque d'adaptation (7) et puisse être reliée à pivotement à l'état emboîté à la plaque d'adaptation (7) de sorte que la partie de bride (5) puisse être pivotée vers la plaque d'adaptation (7) dans une position d'usage disposée coaxialement à la plaque d'adaptation (7), encliquetée avec la plaque d'adaptation (7), dans laquelle une surface étanche (17) ou une garniture annulaire (14) de la partie de bride (5) est maintenue contre la garniture annulaire (14) disposée sur la plaque d'adaptation (7) ou surface étanche (17).

21. Sac de filtrage de poussières avec une partie de bride pour un dispositif selon l'une quelconque des revendications 1 à 19, **caractérisé en ce que** sur la partie de bride (5) est disposée la surface étanche (17) qui est pressée dans la position d'usage encliquetée avec la plaque d'adaptation (7) de la partie de bride (7) sur la garniture annulaire (14) disposée sur la plaque d'adaptation (7) ou la garniture annulaire (14) pour rendre étanche l'ouverture de passage vers l'extérieur, et **en ce que** sur la partie de bride (5) est disposée une saillie d'emboîtement (19) dépassant avec une extrémité en forme d'arc de cercle en coupe ou une partie de suspension (43) en forme de crochet de sorte que la partie de bride (5) puisse être emboîtée radialement à l'extérieur de la garniture annulaire (14) ou de la surface étanche (17) dans la position oblique inclinée loin de la plaque d'adaptation (7) sur la plaque d'adaptation (7) et puisse être reliée à pivotement à l'état emboîté à la plaque d'adaptation (7) de sorte que la partie de bride (5) puisse être pivotée vers la plaque d'adaptation (7) dans une position d'usage encliquetée avec la plaque d'adaptation (7), disposée coaxialement à la plaque d'adaptation (7), dans laquelle la surface étanche (17) ou la garniture annulaire (14) de la partie de bride (5) est maintenue contre une garniture annulaire (14) disposée sur la plaque d'adaptation (7) ou surface étanche (17).
